# EUROPÄISCHE PATENTSCHRIFT

(11) **EP 1 167 067 B1**
(45) Veröffentlichungstag und Bekanntmachung des Hinweises auf die Patenterteilung: **17.11.2004**
(21) Anmeldenummer: 00116374.0
(22) Anmeldetag: 28.07.2000
(51) Int. Cl.: B42D 15/04

(54) **Papierprodukt, inbesondere Kalenderblatt, Grusskarte, Visitenkarte**
Paper product, particularly calendar sheet, greeting card or business card
Produit en papier, en particulier feuille d'un calendrier, carte de voeux ou carte de visite

(30) Priorität: 28.06.2000 DE 20011014 U
(43) Veröffentlichungstag der Anmeldung: 02.01.2002
(73) Patentinhaber: d'Agnone, Uwe, 53773 Hennef (DE); Schäfer, Tim, Dipl.-Ing., 53119 Bonn (DE)
(72) Erfinder: d'Agnone, Uwe, 53773 Hennef (DE); Schäfer, Tim, Dipl.-Ing., 53119 Bonn (DE)

(56) Entgegenhaltungen:
- DE-U- 29 823 151
- FR-A- 2 584 983
- GB-A- 2 241 199
- US-A- 2 805 816

## Beschreibung

Die Erfindung betrifft ein Papierprodukt, insbesondere Kalenderblatt, Grußkarte, Visitenkarte etc., das zwei mit Leim aufeinander geklebte Papierflächen aufweist, wobei zwischen den Flächen zumindest ein keimfähiger Pflanzensamen angeordnet ist.

Derartige Papierprodukte sind beispielsweise aus der DE 298 23 151 U1 hinlänglich bekannt. Sie werden insbesondere als Geschenk-, Gruß- oder Werbeartikel verwendet, wobei das Papierprodukt mit dem eingeschlossenen Pflanzensamen eingepflanzt werden kann und damit einen bleibenden Erinnerungswert aufweist. Dieses Produkt weist jedoch den Nachteil auf, dass darauf enthaltene Informationen mit dem Einpflanzen verloren gehen.

Der Erfindung liegt daher die Aufgabe zugrunde ein gattungsgemäßes Papierprodukt zu verschaffen, dass diesen Nachteil nicht aufweist.

Diese Aufgabe wird gelöst durch den kennzeichnenden Teil des Anspruchs 1.

Erfindungsgemäß weist das Papierprodukt einen Teilabschnitt auf, der vom Papierprodukt abtrennbar ist. Hierzu ist eine Perforation vorgesehen, so dass der Teilabschnitt auf einfache Weise abtrennbar ist. Da sich der keimfähige Pflanzensamen erfindungsgemäß in dem abtrennbaren Teilabschnitt befindet, muß zum Keimen des Pflanzensamens nur dieser Teilabschnitt eingepflanzt werden. Das übrige Papierprodukt kann ggf. weiterverwendet werden, wenn es sich beispielsweise um ein Lesezeichen o.ä. handelt. Hierbei ist der Teilabschnitt vorzugsweise so angeordnet, dass die Verwendbarkeit des Papierprodukts auch nach dem Abtrennen des Teilabschnitts nicht beeinträchtigt wird. Auf dem Papierprodukt enthaltene Informationen werden somit durch das Abtrennen des Teilabschnitts nicht zerstört. Das erfindungsgemäße Papierprodukt weist ferner den Vorteil auf, dass nur derjenige Teil des Papierprodukts eingepflanzt werden muß, in dem der keimfähige Pflanzensamen angeordnet ist. Es muß somit nicht eine große Menge an Papier eingepflanzt werden, die den Keimprozeß des Pflanzensamens beeinträchtigen könnte.

Dadurch, dass der keimfähige Pflanzensamen in einem durch eine Perforation abtrennbaren Teilabschnitt angeordnet ist, ist er auf einfache Weise vom Papierprodukt zu lösen und danach einzupflanzen. Dabei ist jegliche geometrische Form, insbesondere jedoch rund, viereckig oder oval denkbar. Des weiteren kann der Teilabschnitt Faltlinien zur Herstellung eines Raumkörpers aufweisen, wie Phantasiefiguren oder Alltagsgegenstände, z. B. ein Blumentopf.

Zur Vermeidung von negativen Rückständen in der Aussaaterde, sollte der Leim abbaubar sein.

Als vorteilhaft hat sich ein Kalender mit mehreren der oben beschriebenen Papierprodukte erwiesen, wobei die Papierprodukte mittels einer Verbindung, wie z.B. Ringösen- oder Klebebindung, miteinander gekoppelt sind. Dabei kann das jeweilige Papierprodukt in Kalendarium und Teilabschnitt unterteilbar sein, wobei der Teilabschnitt auch die Abmessungen einer zu versendenden Postkarte aufweisen kann.

Es ist jedoch auch eine Visitenkarte als Papierprodukt denkbar, die in ein Adressfeld und in einen Teilabschnitt mit dem Pflanzensamen unterteilbar ist.

Im folgenden werden unter Bezugnahme auf die Zeichnung Ausführungsbeispiele der Erfindung näher erläutert.

Es zeigen:
- Fig. 1: eine Draufsicht eines erfindungsgemäßen Papierproduktes,
- Fig. 2: das Papierprodukt aus Fig. 1 mit abgetrenntem Teilabschnitt,
- Fig. 3: eine perspektivische Ansicht eines erfindungsgemäßen Kalenders, und
- Fig. 4: eine Draufsicht einer erfindungsgemäßen Visitenkarte.

Figur 1 zeigt in einer Draufsicht ein erfindungsgemäßes Papierprodukt 1, das auf bekannte Weise aus zwei mit Leim aufeinander geklebte Papierflächen 2, 3 besteht (zur Verdeutlichung wurde im vorliegenden Ausführungsbeispiel eine Dreiecksfläche der oberen Papierfläche 2 weggelassen). Zwischen den Papierflächen 2, 3 ist ein nicht dargestellter keimfähiger Pflanzensamen in einem Teilabschnitt 4 angeordnet. Dieser Teilabschnitt 4 weist eine Perforation 5 auf. Die Perforation bildet im dargestellten Ausführungsbeispiel einen geschlossenen Kreis, der den eingeschlossenen Samen umgibt. Des weiteren kann der Teilabschnitt 5 eine Beschriftung oder Symbolik 6 aufweisen, die auf den eingeschlossenen Pflanzensamen aufmerksam macht.

Figur 2 zeigt das Papierprodukt 1 mit bereits abgetrenntem bzw. herausgetrenntem Teilabschnitt 4. Dieser Teilabschnitt 4 mit dem darin angeordneten keimfähigen Pflanzensamen ist dann auf einfache Weise einzupflanzen, wobei das Papierprodukt 1, im vorliegenden Fall beispielsweise ein Lesezeichen, ohne Einschränkung weiter verwendet werden kann. Der Teilabschnitt 4 ist im vorliegenden Fall rund ausgeführt, kann aber natürlich auch jede andere geometrische Form aufweisen.

Figur 3 zeigt eine perspektivische Ansicht eines erfindungsgemäßen Kalenders 7, wobei einzelne Papierprodukte 1 durch eine Ringösenbindung 8 miteinander verbunden sind. Der Teilabschnitt 4 ist diesmal rechteckig, beispielsweise im Format einer Postkarte, ausgeführt und ist auf einfache Weise durch die Perforation 5 vom Kalendarium 9 zu trennen. Auch im vorliegenden Fall ist der Einlagerungsplatz des Pflanzensamens durch ein Symbolik 6 angedeutet. Es sollte deutlich sein, dass natürlich innerhalb des Teilabschnittes 4, der hier als Post- oder Grußkarte ausgeführt ist, ein weiterer kleinerer Teilabschnitt, wie in Figur 1 dargestellt, vorgesehen sein kann.

Figur 4 zeigt ein Papierprodukt 1, das als Visitenkarte ausgeführt ist. Im Teilabschnitt 4 ist der keimfähige Pflanzensamen angeordnet. Er kann durch die Perforation 5 abgetrennt werden, ohne dass das Adressfeld 10 und damit die Visitenkarte als solche beschädigt wird.

Es sollte deutlich sein, dass sich die Erfindung auf die verschiedensten Papierprodukte, wie z.B. auch Verpackungsmaterial, Prospekte und dergleichen bezieht.

## Patentansprüche

1. Papierprodukt, insbesondere Kalenderblatt, Grußkarte, Visitenkarte etc., das zwei mit Leim aufeinander geklebte Papierflächen (2,3) aufweist, wobei zwischen den Papierflächen (2,3) zumindest ein keimfähiger Pflanzensamen angeordnet ist,
**dadurch gekennzeichnet,**
**dass** der keimfähige Pflanzensamen in einem durch eine Perforation (5) abtrennbaren Teilabschnitt (4) angeordnet ist.

2. Papierprodukt nach Anspruch 1, **dadurch gekennzeichnet, dass** der Teilabschnitt (4) eine beliebige geometrische Form, vorzugsweise eine runde, viereckige oder ovale Form, aufweist.

3. Papierprodukt nach Anspruch 1 oder 2, **dadurch gekennzeichnet, dass** der Teilabschnitt (4) Faltlinien aufweist zur Herstellung eines Raumkörpers.

4. Papierprodukt nach einem der vorherigen Ansprüche, **dadurch gekennzeichnet, dass** der Leim ein abbaubarer Leim ist.

5. Kalender mit mehreren Papierprodukten nach einem der Ansprüche 1 - 4, **dadurch gekennzeichnet, dass** die Papierprodukte (1) mittels einer Verbindung (8), wie z.B. Ringösen- oder Klebebindung, miteinander gekoppelt sind.

6. Kalender nach Anspruch 5, **dadurch gekennzeichnet, dass** das jeweilige Papierprodukt (1) in Kalendarium (9) und Teilabschnitt (4) unterteilbar ist.

7. Kalender nach Anspruch 6, **dadurch gekennzeichnet, dass** der Teilabschnitt (4) die Abmessungen einer Postkarte aufweist.

8. Visitenkarte aus einem Papierprodukt nach einem der Ansprüche 1 - 4, **dadurch gekennzeichnet, dass** das Papierprodukt in Adressfeld (10) und Teilabschnitt (4) unterteilbar ist, wobei die Perforation (5) zwischen dem Adressfeld (10) und dem Teilabschnitt (4) angeordnet ist.

9. Grußkarte aus einem Papierprodukt nach einem der Ansprüche 1 - 4, **dadurch gekennzeichnet, dass** das Papierprodukt in Schriftfeld und Teilabschnitt unterteilbar ist.

## Claims

1. Paper product, in particular a calendar leaf, greeting card, visiting card etc., comprising two paper surfaces (2,3) glued to one another by an adhesive, wherein at least one germinable seed-corn is arranged between said paper surfaces (2,3),
**characterized in that**
the germinable seed-corn is arranged in a section (4) separable along a perforation (5).

2. Paper product according to claim 1, **characterized in that** the section (4) may be of any geometric form, preferably round, rectangular or oval form.

3. Paper product according to claim 1 or 2, **characterized in that** the section (4) comprises folding lines for producing a three-dimensional body.

4. Paper product according to one of the preceding claims, **characterized in that** the adhesive is a decomposable adhesive.

5. Calendar comprising a plurality of paper products according to one of claims 1-4, **characterized in that** said paper products (1) are coupled with each other by means of a connection (8), e. g. an eye ring or adhesive connection.

6. Calendar according to claim 5, **characterized in that** the respective paper product (1) is divisible into a calendar leaf (9) and a section (4).

7. Calendar according to claim 6, **characterized in that** the section (4) has the dimensions of a postcard.

8. Visiting card made from a paper product according to one of claims 1-4, **characterized in that** said paper product is divisible into an address field (10) and a section (4), wherein the perforation (5) is arranged between the address field (10) and the section (4).

9. Greeting card made from a paper product according to one of claims 1-4, **characterized in that** said paper product is divisible into an inscription field and a section.

## Revendications

1. Produit en papier, en particulier feuille d'un calendrier, carte de voeux, carte de visite etc., comprenant deux surfaces en papier (2,3) agglutinées par colle, au moins une semence pouvant germer étant disposée entre les surfaces (2,3) en papier,
**caractérisé en ce que**
la semence pouvant germer est disposée dans une section (4) séparable par une perforation (5).

2. Produit en papier selon la revendication 1, **caractérisé en ce que** la section (4) présente une forme géométrique quelconque, de préférence une forme ronde, carrée ou ovale.

3. Produit en papier selon la revendication 1 ou 2, **caractérisé en ce que** la section (4) présente des lignes de pliage pour créer un corps tridimensionnel.

4. Produit en papier selon l'une quelconque des revendications précédentes, **caractérisé en ce que** la colle et une colle dégradable.

5. Calendrier comprenant plusieurs des produits en papier selon l'une quelconque des revendications précédentes, **caractérisé en ce que** les produits en papier (1) sont couplés l'un à l'autre par une connexion (8), par exemple une connexion d'oeillet ou une liaison adhésive.

6. Calendrier selon la revendication 5, **caractérisé en ce que** le produit en papier (1) respectif est subdivisible en une feuille d'un calendrier (9) et une section (4).

7. Calendrier selon la revendication 6, **caractérisé en ce que** la section (4) présente les dimensions d'une carte postale.

8. Carte de visite en un produit en papier selon l'une quelconque des revendications 1-4, **caractérisé en ce que** le produit en papier est subdivisible en un champ d'adresse (10) et une section (4), la perforation (5) étant disposée entre le champ d'adresse (10) et la section (4).

9. Carte de voeux en un produit en papier selon l'une quelconque des revendications 1-4, **caractérisé en ce que** le produit en papier est subdivisible en un champ d'inscription et une section.
